# EUROPÄISCHE PATENTSCHRIFT

(11) **EP 0 213 230 B1**
(45) Veröffentlichungstag und Bekanntmachung des Hinweises auf die Patenterteilung: **08.02.1989**
(21) Anmeldenummer: 85111035.3
(22) Anmeldetag: 02.09.1985
(51) Int. Cl.: F01B 9/06, F01B 1/12, F02B 75/32

(54) **Brennkraftmaschine in Modulbauweise**
Modular internal-combustion engine
Moteur à combustion interne modulaire

(43) Veröffentlichungstag der Anmeldung: 11.03.1987
(73) Patentinhaber: NAUTSCHNO PROIZVODSTVENA LABORATORIA za DVIGATELI s VATRESCHNO GORENE, Varna (BG)
(72) Erfinder: Kolev, Nikola Todorov, Dipl.-Ing., Varna (BG)
(74) Vertreter: Finck, Dieter, Dr.Ing.

(56) Entgegenhaltungen:
- EP-A- 0 064 726
- DE-C- 505 830
- FR-A- 1 381 957
- NL-A- 7 608 168
- US-A- 1 965 548
- US-A- 2 124 604

## Beschreibung

Die Erfindung betrifft eine Brennkraftmaschine in Modulbauweise mit mehreren gleichen Einzelmaschinen, von denen jede einen Zylinderblock mit einer zylindrischen Längsöffnung und einer dazu senkrecht angeordneten zylindrischen Queröffnung, eine in der Queröffnung gelagerte Nockenwelle mit einem drei Spitzen aufweisenden, im Innenhohlraum des Zylinderblockes angeordneten Nocken, zwei seitlich am Zylinderblock und koaxial zur Achse der Längsöffnung angeordnete Zylinder mit Zylinderköpfen, zwei in den Zylindern gleitende, miteinander verbundene Kolbenteile, zwischen deren Strinflächen und den Zylinderköpfen Brennkammern ausgebildet sind, und zwei über Gelenke an den Kolbenteilen befestigte Rollen, die an den zwischen ihnen angeordneten Nocken anliegen, aufweist.

Bei einer solchen, aus der FR-A 1 381 957 bekannten Brennkraftmaschine sind die Rollen jeder Einzelmaschine auf Achsen gelagert, die an den beiden Enden eines Rahmens befestigt sind, welcher die angetriebene Nockenwelle umschließt. Die beiden Enden des Rahmens gehen in Stangen über, an deren freien Enden jeweils ein Kolben befestigt ist, dem jeweils ein Zylinder zugeordnet ist. Die beiden Zylinder sind an einem Zylinderblock befestigt, in welchem sich der drei Spitzen aufweisende Nocken dreht.

Bei der bekannten Brennkraftmaschine ist der Aufbau der Kolbengruppe kompliziert. Außerdem ist die Anordnung des die drei Spitzen aufweisenden Nockens zwischen den Rollen aufwendig. Die Brennkraftmaschine hat insgesamt große Abmessungen und ist relativ schwer. Aufgrund der vertikalen Kraftbelastung der Zylinder ergeben sich hohe Reibungsverluste.

Die der Erfindung zugrunde liegende Aufgabe besteht nun darin, die Brennkraftmaschine in Modulbauweise der gattungsgemäßen Art so auszubilden, daß bei einfachem Aufbau, geringem Gewicht und kleinen Abmessungen durch Reduzierung der Reibung zwischen Kolben und Zylinder eine Wirkungsgradsteigerung erreicht werden kann.

Diese Aufgabe wird ausgehend von der Brennkraftmaschine in Modulbauweise der gattungsgemäßen Art dadurch gelöst, daß der Zylinderblock aus einem oberen Deckel mit Sichtöffnung und einem unteren Deckel besteht und kreuzförmig ausgebildet ist, daß in der Längsöffnung entsprechend dem oberen und unteren Deckel eine obere Schale und eine untere Schale befestigt sind, die zusammen mit den von Wasserbuchsen umgebenen Zylindern einen zylindrischen Hohlraum bilden, daß die Kolbenteile zu einem starr zusammengesetzten, in dem Hohlraum angeordneten Kolben verbunden sind, daß die Rollen auf sphärischen Gelenken angeordnet sind, so daß sie sich in jeder Lage an den Nocken anlegen, und daß der Nocken in vertikalen Einschnitten des Kolbens sowie in äußeren Einschnitten der oberen Schale und der unteren Schale umläuft.

Die erfindungsgemäße Brennkraftmaschine in Modulbauweise hat den Vorteil, daß ihr Aufbau einfach und ihre Abmessungen und ihr Gewicht gering sind. Die Brennkraftmaschine arbeitet mit hohem Wirkungsgrad, ist betriebssicher und reparaturfreundlich. Die einzelnen Maschinen lassen sich ohne weiteres auswechseln. Die gewünschte Leistung der Maschine ist durch die Anordnung der entsprechenden Anzahl dieser einzelnen Maschinen einstellbar. Je höher die Anzahl der eingesetzten Einzelmaschinen ist, desto besser läßt sich das Drehmoment der Brennkraftmaschine in Modulbauweise vergleichmäßigen.

Anhand von Zeichnungen wird ein Ausführungsbeispiel der Erfindung näher erläutert. Es zeigt:
Fig. 1 einen Längsschnitt durch eine Brennkraftmaschine
Fig. 2 einen Längsschnitt durch eine Selbstspannrolle und
Fig. 3 einen Querschnitt durch die Brennkraftmaschine.

Die in den Figuren 1 und 3 gezeigte Brennkraftmaschine in Modulbauweise hat einen kreuzförmigen Zylinderblock 1 mit einem oberen Deckel 2, der eine Sichtöfffnung 3 aufweist, und mit einem unteren Deckel 4, wodurch eine zylindrische Längsöffnung 5 und eine zylindrische Queröffnung 6 gebildet werden, die zueinander senkrecht sind und deren Achsen in einer Ebene liegen. An den beiden Seiten des oberen Deckels 2 und des unteren Deckels 4 sind längs der zylindrischen Längsöffnung 5 Zylinder 7 mit Wasserbuchsen 8 und Zylinderköpfen 9 angebracht. Am oberen Deckel 2 und am unteren Deckel 4 sind entsprechend eine obere Schale 10 und eine untere Schale 11 befestigt. Die obere Schale 10 und die untere Schale 11 haben an ihrem einen Ende eine Abstufung 12, um eine koaxiale Versetzung zu vermeiden. In dem von der oberen Schale 10, der unteren Schale 11 und den Zylindern 7 gebildeten zylindrischen Hohlraum 13 ist ein zusammengesetzter Kolben 14 angeordnet, der aus einem oberen Körper 15 und aus einem unteren Körper 16 sowie Stirnflächen 17 besteht, wobei auf beiden Seiten Kanäle für Dichtungssegmente 18 vorgesehen sind. Zwischen den Stirnflächen 17, den Zylindern 7 und den Zylinderköpfen 9, befinden sich Verbrennungskammern 19. An dem zusammengesetzten Kolben 14 sind vertikale Einschnitte 20 und horizontale Einschnitte 21 ausgebildet. Im oberen Deckel 2 und im unteren Deckel 4 sowie in der oberen Schale 10 und in der unteren Schale 11 sind äußere Einschnitte 22 vorgesehen. An den beiden Enden des zusammengesetzten Kolbens 14 befindet sich jeweils ein sphärisches Gelenk 23, das eine Achse 24 hat, auf der eine Lagerbuchse 25 sitzt, auf welche wiederum eine Buchse mit einer sphärischen Außenfläche 26 angeordnet ist. Auf der Buchse mit der sphärischen Außenfläche 26 sitzt ein rechtes sphärisches Segment 27 und ein linkes sphärisches Segment 28, auf welchem jeweils eine Rolle 29 sitzt, die selbstanpassend ist.

In der zylindrischen Queröffnung 6 ist eine obere Lagerschale 30 und eine untere Lagerschale 31 vorgesehen, in denen eine Welle 32 für den drei Spitzen aufweisenden Nocken 33 gelagert ist. Der drei Spitzen aufweisende Nocken 33 ragt außerdem in den vertikalen Einschnitt 20, den horizontalen Einschnitt 21 und den äußeren Einschnitt 22. Der drei Spitzen aufweisende Nocken 33 stellt geometrisch mit den sich-selbst-anpassenden Rollen 29 einen Spannungseingriff.

Die Brennkraftmaschine in Modulbauweise arbeitet folgendermaßen:
Der Arbeitstakt wird durch Zündung des Brennstoffgemisches im Zylinder 7 eingeleitet. Durch den Druck der Verbrennungsgase auf die Stirnfläche 17 verschiebt sich der zusammengesetzte Kolben 14 entsprechend, wobei er auf der oberen Schale 10 und auf der unteren Schale 11 gleitend gelagert ist. Die sich-selbst-anpassende Rolle 29 drückt gegen das Profil des drei Spitzen aufweisenden Nockens 33 mit einer Kraft, die senkrecht zur abstützenden Oberfläche gerichtet ist, wodurch ein Drehmoment an der Welle 32 unter Belastung der oberen Lagerschale 30 und der unteren Lagerschale 31 erzeugt wird. Die Reaktion der Kraft auf den zusammengesetzten Kolben 14 wird vom Zylinderblock 1 aufgenommen. Bei der Expansion der Verbrennungsgase auf der einen Seite des zusammengesetzten Kolbens 14 erfolgt gleichzeitig eine Verdichtung der Luft in dem gegenüberliegenden Verbrennungsraum, so daß also die für die Verdichtung erforderliche Arbeit verlustlos übertragen werden kann.

Für eine Umdrehung der Welle 32 des drei Spitzen aufweisenden Nockens 33 ergeben sich drei Arbeitsprozesse auf beiden Seiten des zusammengesetzten Kolbens 16, also insgesamt sechs Arbeitsprozesse.

## Patentansprüche

Brennkraftmaschine in Modulbauweise mit mehreren gleichen Einzelmaschinen, von denen jede
- einen Zylinderblock (1) mit einer zylindrischen Längsöffnung (5) und einer dazu senkrecht angeordneten zylindrischen Queröffnung (6),
- eine in der Queröffnung (6) gelagerte Nockenwelle (32) mit einem drei Spitzen aufweisenden, im Innenhohlraum (13) des Zylinderblockes (1) angeordneten Nocken (33),
-zwei seitlich am Zylinderblock (1) und koaxial zur Achse der Längsöffnung (5) angeordnete Zylinder (7) mit Zylinderköpfen (9),
- zwei in den Zylindern (7) gleitende, miteinander verbundene Kolbenteile, zwischen deren Stirnflächen und den Zylinderköpfen (9) Brennkammern (19) ausgebildet sind,
- und zwei über Gelenke (23) an den Kolbenteilen befestigte Rollen (29), die an den zwischen ihnen angeordneten Nocken (33) anliegen, aufweist, dadurch gekennzeichnet,
- daß der Zylinderblock (1) aus einem oberen Deckel (2) mit Sichtöffnung (3) und einem unteren Deckel (4) besteht und kreuzförmig ausgebildet ist,
- daß in der Längsöffnung (5) entsprechend dem oberen und unteren Deckel (2, 3) eine obere Schale (10) und eine untere Schale (11) befestigt sind, die zusammen mit den von Wasserbuchsen (8) umgebenen Zylindern (7) einen zylindrischen Hohlraum (13) bilden,
- daß die Kolbenteile zu einem starr zusammengesetzten, in dem Hohlraum (13) angeordneten Kolben (14) verbunden sind,
- daß die Rollen (29) auf sphärischen Gelenken (23) angeordnet sind, so daß sie sich in jeder Lage an den Nocken (33) anlegen, und - daß der Nocken (33) in vertikalen Einschnitten (20) des Kolbens (14) sowie in äußeren Einschnitten (22) der oberen Schale (10) und der unteren Schale (11) umläuft.

## Revendications

Moteur à combustion interne modulaire comportant plusieurs moteurs individuels identiques dont chacun comprend:
- un bloc cylindre (1) présentant une ouverture cylindrique longitudinale (5) et une ouverture cylindrique transversale (6) disposée perpendiculairement à la précédente,
- un arbre à came (32) porté dans l'ouverture transversale (6) et comportant une came (33) qui présente trois pointes et qui est disposée dans l'espace creux intérieur (13) du bloc cylindre (1),
- deux cylindres (7) disposés sur le côté du bloc cylindre (1) et coaxialement par rapport à l'axe de l'ouverture longitudinale (5), avec culasses (9),
- deux parties de piston, mobiles dans les cylindres (7), reliées l'une à l'autre, des chambres de combustion (19) étant formées entre les surfaces frontales de ces parties de piston et les culasses (9),
- et deux galets (29) qui sont fixés aux parties de piston par l'intermédiaire d'articulations (23) et qui s'appuient contre la came (33) disposée entre eux, caractérisé par le fait:
- que le bloc cylindre (1) est constitué d'un couvercle supérieur (2) avec ouverture de visualisation (3) couvercle inférieur (4) et est cruciforme.
- que dans l'ouverture longitudinale (5) sont fixées, en correspondance avec le couvercle supérieur et le couvercle inférieur (2, 3), une coque supérieure (10) et une coque inférieure (1) qui, avec les cylindres (7) entrourés par des coussinets d'eau (8) forment un espace creux cylindriques (13),
- que les parties de piston sont reliées pour former un piston (14) rigidement assemblé et disposé dans l'espace creux (13),
- que les galets (29) sont disposés sur des articulations sphériques (23) de façon telle qu'ils s'appuient en toute position contre la came (33), et
- que la came (33) tourne dans des découpes verticales (20) du piston (14) ainsi que dans des découpes extérieures (22) de la coque supérieure (10) et de la coque inférieure (11).

## Claims

Internal combustion engine of modular design with several uniform single engines, each of which has
- a cylinder block (1) with a cylindrical longitudinal opening (5) and a cylindrical transverse opening (6) arranged perpendicular thereto,
- a camshaft (32) mounted in the transverse opening (6) with a cam (33) with three points and arranged in the internal cavity (13) of the cylinder block (1),
- two cylinders (7) with cylinder heads (9) arranged laterally on the cylinder block (1) and coaxially to the axis of the longitudinal opening (5),
- two piston parts connected to each other and sliding in the cylinders (7), between the front surfaces of which and the cylinder heads (9) are formed combustion chambers (19),
- and two rollers (29) secured to the piston parts by way of couplings (23), which rollers lie on the cams (33), arranged between them, characterised in
- that the cylinder block (1) is constructed in the form of a cross and consists of an upper cover (2) with inspection opening (3) and a lower cover (4),
- that an upper shell (10) and a lower shell (11) are secured in the longitudinal opening (5) corresponding to the upper and lower covers (2, 3), said shells forming a cylindrical cavity (13) together with the cylinders (7) surrounded by water receptacles (8),
- that the piston parts are connected to a rigidly assembled piston (14) arranged in the cavity (13),
- that the rollers (29) are arranged on spherical couplings (23) so that they lie in each position on the cams (33), and
- that the cam (33) rotates in vertical grooves (20) of the piston (14) as well as in external grooves (22) of the upper shell (10) and the lower shell (11).
